# FASCICULE DE BREVET EUROPEEN

(11) **EP 0 482 996 B1**
(45) Date de publication et mention de la délivrance du brevet: **19.10.1994**
(21) Numéro de dépôt: 91402816.2
(22) Date de dépôt: 22.10.1991
(51) Int. Cl.: B22D 41/015, F27D 1/18, F27D 9/00

(54) **Perfectionnements apportés aux couvercles chauffants de poches d'installations métallurgiques**
Heizhauben für Pfannen in metallurgischen Anlagen
Heated hoods for ladles in metallurgical installations

(30) Priorité: 26.10.1990 FR 9013306
(43) Date de publication de la demande: 29.04.1992
(73) Titulaire: SOCIETE DES TERRES REFRACTAIRES DU BOULONNAIS, F-62152 Neufchatel-Hardelot (FR)
(72) Inventeur: Eurin, Dominique, F-62360 Isques (FR)
(74) Mandataire: Armengaud Ainé, Alain

(56) Documents cités:
- DE-A- 1 955 713
- FR-A- 2 614 565
- US-A- 2 866 628
- PATENT ABSTRACTS OF JAPAN vol. 7, no. 44 (M-195)(1189) 22 Février 1983 & JP-A-57 193 271 ( KAWASAKI ) 27 Novembre 1982
- soviet inventiuons illustrated section pq,class p53,week d 44, 9 decembre 1981,pagge 1 no.81095D /44 Derwent publications,londres gb, su-a-801982 (LENGD LENGIPROMEZ) 15-02-81

## Description

La présente invention est relative à des perfectionnements apportés aux couvercles chauffants qui sont destinés à assurer le préchauffage de poches d'installations métallurgiques, notamment de poches de coulée en acier ou en fonte.

On sait qu'en métallurgie, on utilise des couvercles chauffants de poches qui comprennent une armature métallique réalisée de façon à constituer des caissons mécaniquement résistants sur lesquels sont accrochés des garnissages réfractaires. Or, la présence de tels caissons délimite des enceintes confinées qui sont soumises à une température élevée (de l'ordre de 1500° C).

Il existe aussi des couvercles chauffants munis de lumières (voir brevet français n° 26 14 565), elles jouent le rôle d'échangeur thermique entre les fumées de combustion et l'air ambiant de préchauffage ; ces lumières peuvent aussi (cf brevet US n° 28 66 628) dans le cas de four à sole participer au refroidissement de la structure externe du four. Ces lumières n'évitent pas cependant la formation d'atmosphères confinées propices à la destruction du garnissage réfractaire accroché aux caissons.

On connaît également le brevet russe SU-A-801982 visant des couvercles chauffants de poches d'installations métallurgiques, munis d'ouvertures afin d'en assurer l'aération.

La présente invention se propose d'apporter des perfectionnements à de tels couvercles chauffants, permettant l'élimination totale des inconvénients mentionnés ci-dessus.

Cette invention a donc pour objet un couvercle chauffant pour poche d'installations métallurgiques, notamment pour poche de coulée, comportant une armature métallique réalisée de manière à constituer des caissons mécaniquement résistants auxquels sont accrochés des garnissages réfractaires, caractérisé en ce que l'on prévoit d'une part, des lumières dans les parois desdits caissons de manière à assurer une aération des enceintes, délimitées par les caissons et d'autre part, un fer plat, incliné vers l'intérieur sur la verticale selon un angle α et qui assure la liaison entre l'armature métallique du couvercle et la ceinture servant aux manipulations dudit couvercle.

D'autres caractéristiques et avantages ressortiront de la description faite ci-après en référence aux dessins annexés qui en illustrent un exemple de réalisation dépourvu de tout caractère limitatif. Sur les dessins :
- la figure 1 est une vue en plan d'un couvercle chauffant de poche perfectionné selon cette invention ;
- la figure 2 est une vue en coupe selon II-II de la figure 1 et;
- la figure 3 est une vue partielle représentant un détail d'un couvercle chauffant selon l'invention.

En se référant aux dessins, on voit que l'invention s'applique à des couvercles chauffants de poches qui comportent une armature métallique, notamment en acier constituant un certain nombre de caissons tels que 10. Sur cette armature sont accrochés des éléments réfractaires tels que 12, par exemple à l'aide d'éléments d'accrochage constitués ici par des ancrages flottants 14.

Afin d'éviter la formation d'une atmosphère confinée dans les enceintes telles que 16, délimitées par les caissons 10 et qui sont susceptibles, lors du chauffage à haute température (de l'ordre de 1500° C), d'entraîner une destruction des réfractaires 12, on ménage dans les parois des caissons, des lumières d'aération telles que 18.

Selon un mode de réalisation préféré de cette invention, chacune de ces lumières présente la forme d'une fente allongée dont les dimensions sont par exemple de l'ordre de 130 x 20 mm. L'expérience démontre que grâce à la présence de ces lumières 18, on assure une aération des caissons métalliques constituant l'armature du couvercle ce qui évite toute détérioration des garnissages réfractaires du couvercle chauffant.

La figure 3 des dessins annexés illustre un détail du couvercle selon cette invention. Sur cette figure, on voit que le fer plat 20 qui assure la liaison entre l'armature métallique du couvercle et la ceinture 22 portant les tourillons 24 servant aux manipulations dudit couvercle par exemple par l'intermédiaire du palonnier d'un pont de coulée, est incliné vers l'intérieur selon un angle α par rapport à la verticale, ce qui permet d'améliorer encore la préservation de la destruction du réfractaire grâce à un "effet de coin".

Il demeure bien entendu que cette invention n'est pas limitée aux exemples de réalisation décrits et représentés ici mais qu'elle en englobe toutes les variantes.

## Revendications

1. Couvercle chauffant pour poche d'installations métallurgiques, notamment pour poche de coulée, comportant une armature métallique réalisée de manière à constituer des caissons mécaniquement résistants auxquels sont accrochés des garnissages réfractaires, caractérisé en ce que l'on prévoit d'une part, des lumières (18) dans les parois desdits caissons (10) de manière à assurer une aération des enceintes (16) délimitées par les caissons et d'autre part, un fer plat (20), incliné vers l'intérieur sur la verticale selon un angle (α) et qui assure la liaison entre l'armature métallique du couvercle et la ceinture (22) servant aux manipulations dudit couvercle.

2. Couvercle chauffant selon la revendication 1, caractérisé en ce que chacune desdites lumières (18) présente la forme d'une fente allongée.

3. Couvercle chauffant selon la revendication 2, caractérisé en ce que les dimensions de chacun desdites lumières est de 130 x 20 mm.

## Claims

1. Heating cover for ladle of metallurgical installations, notably for casting ladle, comprising a metal frame made in such a way as to form mechanically strong boxes, to which refractory linings are attached, characterized in that there are provided, on the one hand, openings (18) in the walls of said boxes (10) so as to assure ventilation of the enclosures (16) bounded by the boxes and, on the other hand, a metal flat (20), inclined inwardly to the vertical at an angle (α), which provides the connection between the metal frame of the cover and the belt (22) serving for the handling of said cover.

2. Heating cover according to Claim 1, characterized in that each of said openings (18) has the form of an elongate slit.

3. Heating cover according to Claim 2, characterized in that the dimensions of each of said openings are 130 x 20 mm.

## Patentansprüche

1. Heizhaube für eine Pfanne in metallurgischen Anlagen, insbesondere für eine Gießpfanne, umfassend eine metallische Armierung, die derart aufgebaut ist, daß mechanisch widerstandfähige Kästen gebildet werden, die an die Feuerfest-Auskleidung angehängt sind, **dadurch gekennzeichnet**, daß einerseits Öffnungen (18) in den Wänden dieser Kästen (10) für die Belüftung von durch die Kästen gebildeten Kammern (16) und andererseits ein Flacheisen (20) vorgesehen sind bzw. ist, das in Richtung des Innenraumes zur Senkrechten unter einem Winkel (α) geneigt angeordnet ist und die Verbindung zwischen der Metallarmierung der Heizhaube und dem Bund (22) sicherstellt, der zur Handhabung dieser Heizhaube dient.

2. Heizhaube nach Anspruch 1, **dadurch gekennzeichnet**, daß jede dieser Öffnungen (18) die Form eines länglichen Schlitzes aufweist.

3. Heizhaube nach Anspruch 2, **dadurch gekennzeichnet**, daß die Abmessungen von jedem der Schlitze 130 x 20 mm betragen.
